# EUROPÄISCHE PATENTSCHRIFT

(11) **EP 2 383 840 B1**
(45) Veröffentlichungstag und Bekanntmachung des Hinweises auf die Patenterteilung: **13.04.2016**
(21) Anmeldenummer: 11168031.0
(22) Anmeldetag: 13.06.2005
(51) Int. Cl.: H01R 4/02, H01R 43/02

(54) **Elektrischer Flachbandleiter für Kraftfahrzeuge**
Electrical flat ribbon conductor for motor vehicles
Conducteur électrique à bande plate pour véhicules automobiles

(30) Priorität: 03.02.2005 EP 05002211
(43) Veröffentlichungstag der Anmeldung: 02.11.2011
(62) Teilanmeldung aus: 05012641.6
(73) Patentinhaber: Auto-Kabel Management GmbH, 79688 Hausen i.W. (DE)
(72) Erfinder: Stracke, Rolf, 79539 Lörrach-Stetten (DE); Gottschlich, Heinz-Georg, 41812 Erkelenz (DE)
(74) Vertreter: Cohausz & Florack

(56) Entgegenhaltungen:
- EP-A1- 1 349 180
- DE-A1- 2 321 892

## Beschreibung

Die Erfindung betrifft allgemein einen elektrischen Flachbandleiter für Kraftfahrzeuge umfassend wenigstens einen Aluminiumleiter (2) aus Aluminium und mit profiliertem, rechteckigem Querschnitt. Die Erfindung betrifft im Allgemeinen auch ein Verfahren zur Herstellung eines solchen elektrischen Aluminiumleiters für Kraftfahrzeuge und die Verwendung eines Aluminiumflachbandes.

Heutzutage ist es üblich, elektrische Flachbandleiter aus Kupfer oder E-Aluminium, beziehungsweise AlMgSi 0,5 herzustellen. So wird im Aluminium Taschenbuch, Band 3,15. Auflage, Aluminium Verlag, Seite 632 die Verwendung dieser Materialien vorgeschlagen.

Im Kraftfahrzeugbau, beispielsweise im PKW-Bau, LKW-Bau, Schiffsbau, Eisenbahnbau, wird herkömmlicherweise für die elektrische Beschaltung innerhalb der Fahrzeuge Kupfer aufgrund seiner hohen Leitfähigkeit verwendet. Jedoch ergibt sich der Nachteil, dass Kupferkabel aufgrund der hohen Rohstoffpreise teuer sind. Vor allem bei Leitern mit großem Querschnitt und großen Längen ist Kupfer auch aufgrund seines hohen Gewichtes nachteilig.

Sowohl im PKW-Bau, als auch im LKW-Bau wird seit langem versucht, das Gewicht der Fahrzeuge zu reduzieren, um hierdurch u.a. Kraftstoff sparen zu können. Bei der Verwendung von Kupferkabeln ist eine Gewichtsreduzierung jedoch nur durch Verkleinerung der Kabelquerschnitte möglich, was zu Problemen bei der Stromtragfähigkeit der Kabel führt.

Es ist bereits bekannt, Flachbandkabel als Batteriekabel in Kraftfahrzeugen einzubauen. So zeigt zum Beispiel die DE 4 210 202 A1 ein Flachbandkabel für den Einsatz als Batteriekabel. Dieses Flachbandkabel wird gebildet durch Strangpressen eines aus einer Litze bestehenden Batteriekabels. Das beschriebene Flachbandkabel ist ein Kupferkabel und weist die oben genannten Nachteile auf.

Aus der EP 1 349 180 A1 ist eine elektrische Flachbandleitung bekannt. Dieser ist jedoch hinsichtlich seiner Handhabung und Verarbeitung nachteilig, da dessen Werkstoff kein leichtes Verbiegen ermöglicht, noch dass dieser für eine Verarbeitung in einem Kraftfahrzeug konfektioniert ist.

Aus der DE 2 321 892 A ist ein Verteilkabel aus einem Rundleiter bekannt. Dieser Rundleiter ist jedoch aufgrund seines hohen Raumbedarfs nachteilig.

Aus der JP P2001-291433A ist ein Flachbandkabel zur Verwendung im Fahrzeugbau ebenfalls bekannt. Dieses Flachbandkabel kann aus mehreren nebeneinander angeordneten Bändern gebildet sein. Diese Bänder können aus Kupfer oder aus E-Aluminium hergestellt sein. Die Ummantelung ist aus laminiertem Aluminiumpolyethylen mit einem Aluminiumband und einem Isolator, wie Polyethylenterephthalate. Ferner werden Verbindungselemente vorgesehen, um den Flachbandleiter an dem Kfz zu befestigen.

Bei den gezeigten Flachbandkabeln wird ausschließlich E-Aluminium verwendet. Die Leiter werden aus stranggepressten Aluminiumdrähten hergestellt. Bei der Strangpressung ergeben sich jedoch Verwindungen in dem Flachband, so dass nachfolgende Bearbeitungsschritte nur mit erheblichem Aufwand automatisiert werden können. Auch können herkömmliche Aluminiumkabel mit einem Querschnitt von mehr als 80mm² nicht mehr auf ein Coil aufgewickelt werden, nachdem sie bearbeitet wurden, da das verwendete Aluminium nicht weich genug ist.

Die zuvor aufgezeigten Nachteile ergeben das technische Problem, einen elektrischen Flachbandleiter für Kraftfahrzeuge zur Verfügung zu stellen, der sich in einfacher Weise verarbeiten lässt.

Dieses technische Problem wird erfindungsgemäß durch einen Flachbandleiter nach Anspruch 1 gelöst. Erfindungsgemäß können sowohl Aluminiumbänder als auch Aluminiumbleche verwendet werden. Bei der Herstellung von Aluminium wird dieses zumeist, nachdem es gewalzt oder stranggepresst worden ist, auf ein Coil (Spule, Haspel) aufgewickelt. Erfindungsgemäß ist nun erkannt worden, dass das Aluminiumband dann einfach zu einem Aluminiumleiter verarbeitet werden kann, wenn das Aluminiumband weichgeglüht ist. Nachdem das Aluminiumband weichgeglüht wurde, kann es einfach von dem Coil abgewickelt und mit geringem Aufwand weiterverarbeitet werden. Dadurch, dass sich das weichgeglühte Aluminium leicht auf Spulen auf- und abwickeln lässt, kann der Flachbandleiter als Meterware hergestellt werden.

Nachdem ein Aluminiumblech gewalzt worden ist, hat es vorzugsweise Breiten zwischen 50 cm und einigen Metern. Diese breiten Aluminiumbleche werden aufgewickelt auf Coils und so transportiert. Für Flachbandleiter in Kfz werden Bandbreiten von vorzugsweise 10 bis 40 mm benötigt. Daher wird vorgeschlagen, dass der Aluminiumleiter aus einem von einem Coil abgewickelten Aluminiumblech zerteilt in Einzelleiter gebildet ist. Somit wird gemäß dieses Ausführungsbeispieles das breite Aluminiumblech von dem Coil abgewickelt und in einem folgenden Bearbeitungsschritt zerteilt. Nach dem Zerteilen können die einzelnen schmalen Einzelleiter auf Haspeln aufgehaspelt werden. Das Zerteilen kann mittels Schneiden, Sägen, Schweißen, Laserschneiden, Wasserstrahlschneiden oder sonstiger spanhebender oder spanloser Trennverfahren durchgeführt werden. Hierbei sind besonders vorteilhaft das Schneiden mit Messern, Laser oder Wasserstrahlen.

Bevorzugt ist auch, dass aus einem weichgeglühten Aluminiumhalbzeug, beispielsweise einem Kabel, einer Litze oder einem Profil, mittels Strangpressen der Aluminiumleiter hergestellt wird. In diesem Fall entfällt der Schritt des Zerteilens des Flachbandes.

Durch die Verwendung von Aluminiumbändern können die Flachbandleiter gegenständlich rechteckig profiliert werden.

Es hat sich ferner gezeigt, dass die teilweise Verwendung von AL 99,5% oder reiner, z.B. AL 99,7%, AL oder Legierungen davon vorteilhaft für den Einsatz als Flachbandleiter ist

Gemäß vorteilhafter Ausgestaltung wird vorgeschlagen, dass der Aluminiumleiter einen Herstellungszustand von 0 hat. Dies ist der Herstellungszustand des weichgeglühten Halbzeugs aus Aluminium. Dieser Zustand ermöglicht eine Bewegung des Flachbandleiters in alle Raumrichtungen. Der so gebildete Flachbandleiter lässt sich somit einfach verbiegen, und ein nahezu beliebig geformter Kabelstrang kann damit gefertigt werden. Der Zustand 0 bewirkt auch eine gute Leitfähigkeit des Materials. Der Zustand 0 ist die mechanischen Eigenschaften des Halbzeugs betreffend in DIN EN 485-2 beschrieben.

Durch das Weichglühen des Aluminiumbandes werden die elektrischen Eigenschaften positiv beeinflusst. Daher wird gemäß vorteilhafter Ausführungsbeispiele vorgeschlagen, dass das verwendete Aluminium in dem Flachbandleiter eine Leitfähigkeit von 30 bis 37 m/(Ohm*mm²) hat. Das Auf- und Abwickeln des Aluminiumbandes auf einen Coil, das Aufhaspeln des geschnittenen oder stranggepressten Flachbandleiters auf eine Haspel und das nachfolgende Abwickeln von der Haspel für die Zuführung zu einem Extruder wird bevorzugt dadurch vereinfacht, dass der Flachbandleiter eine Dehnung von zumindest 30% ermöglicht. Diese Dehnung, die vorzugsweise über 35% liegt, ermöglicht zum einen das einfache Auf- und Abwickeln und zum anderen das Formen von Kabelsträngen in beliebigen Raumrichtungen.

Darüber hinaus wird gemäß eines weiteren vorteilhaften Ausführungsbeispieles vorgeschlagen, dass der Aluminiumleiter eine Zugfestigkeit von in etwa 60 bis 80 N/mm² +/- 50% hat. Diese Zugfestigkeit erlaubt zum einen eine automatische Bearbeitung, insbesondere das Extrudieren mit einem Isolator und auf der anderen Seite ein einfaches Verbiegen zur Bildung eines Kabelstranges mit Biegungen in alle Raumrichtungen.

Auf dem Aluminiumleiter sind Anschlussbolzen auf der Oberfläche als elektrische Kontaktpunkte aufgebracht. Die Anschlussbolzen lassen sich an beliebigen Punkten entlang des Aluminiumleiters anordnen. Die Anschlussbolzen erlauben einen einfachen Abgriff des elektrischen Potenzials entlang des Aluminiumleiters zum Anschluss von elektrischen Verbrauchern oder von Messpunkten innerhalb des Kraftfahrzeuges. Bevorzugt kann ein Mittenstützpunkt als Fremdstartstützpunkt gebildet sein. Es kann an beliebiger Stelle im Fahrzeug ein Fremdstartstützpunkt realisiert werden.

Ein besonders einfaches Kontaktieren wird gemäß eines vorteilhaften Ausführungsbeispieles dadurch ermöglicht, dass der Anschlussbolzen zumindest teilweise aus Messing oder Legierungen davon gebildet ist. Darüber hinaus sind Kupfer, Aluminium, Stahl oder sonstige leitfähige Materialien für den Anschlussbolzen möglich. Ferner wird vorgeschlagen, dass der Anschlussbolzen mittels eines Reibschweißverfahrens mit dem Flachbandleiter kontaktiert ist. Es ist bevorzugt, dass ein Torsionsreibschweißen oder ein Multi-Orbital-Reibschweißen verwendet wird. Durch das Reibschweißen wird Reibwärme und Druck erzeugt, so dass die Aluminiumoxidschicht des Aluminiumleiters aufgebrochen wird, und sich der Übergangswiderstand des elektrischen Kontaktes zwischen Anschlussbolzen und Aluminiumleiters verringert. Beim Reibschweißen wird vorzugsweise eine Eindringtiefe von weniger als 3 mm, bevorzugt 1 mm erreicht. Da das Material des Aluminiumleiters sehr weich ist, muss beim Reibschweißen mit einem geeigneten Druck gearbeitet werden, so dass der Anschlussbolzen nicht unmittelbar durch den Aluminiumleiters getrieben wird. Der Anschlussbolzen ist vorzugsweise mit einem Mehrkant, bevorzugt mit einem Vierkant versehen, der einerseits als Werkzeughalter für das Reibschweißen dient und zum anderen bei einer späteren Umspritzung eine sichere Befestigung dieser ermöglicht.

Zumindest ein Anschlussbolzen ist zwischen den Enden des Flachbandleiters angeordnet. Dies bedeutet, dass entlang des Aluminiumleiters an einer beliebigen Stelle ein Anschlussbolzen zum Abgriff des Potenzials für elektrische Verbraucher oder zum Anbringen eines Messpunktes angeordnet werden kann. Die Anschlussbolzen können an einer beliebigen Fläche des Flachbandleiters angeordnet werden. Vorzugsweise werden die Anschlussbolzen auf den breiten Flächen des Flachbandleiters angeordnet. Dies ermöglicht ebenfalls die Realisierung als Fremdstartstützpunkt

Gemäß eines vorteilhaften Ausführungsbeispieles wird vorgeschlagen, dass der Querschnitt des Flachbandleiters zumindest 16 mm² ist. Hierbei ist besonders vorteilhaft ein Verhältnis von 1 zu 5 zwischen Höhe und Breite, beispielsweise eine Höhe von 4 mm und eine Breite von 20 mm.

Bekannte Aluminiumflachbandleiter sind allesamt mittels Strangpressen hergestellt und haben eine Dehnung von in etwa 25%. Diese stranggepressten Flachbandleiter sind zum einen nicht geeignet für eine automatische Weiterverarbeitung, da sich durch das Strangpressen Verwindungen im Material ergeben und zum anderen können diese auch nicht ohne weiteres auf Coils aufgewickelt werden.

Die aus DIN 43670 bekannten Aluminiumflachbandleiter sind gebildet aus einem Aluminiumkern und einer Umhüllung aus Kupfer und weisen daher die bekannten Nachteile der Kupferkabel auf. Zur Erlangung der Kupferumhüllung müssen die Aluminiumflachbandleiter einem weiteren elektrochemischen Verarbeitungsschritt unterzogen werden.

Demgegenüber schlägt die Erfindung ein Verfahren vor, bei dem ein weichgeglühtes Aluminiumhalbzeug bereit gestellt wird und bei dem aus dem bereitgestellten Aluminiumhalbzeug ein Flachbandleiter mit einem rechteckigen, profilierten Querschnitt gebildet wird. Das Aluminiumhalbzeug kann ein Aluminiumblech oder - band sein. Diese werden von einem Aluminiumhersteller in Breiten zwischen 50 cm und mehreren Metern geliefert Das breite Aluminiumblech ist bereits weichgeglüht und wird auf einem Coil aufgewickelt zur Verfügung gestellt. Zur Herstellung der Flachbandleiter, die sich zum Einsatz in Kfz eignen, wird das Aluminiumblech abgewickelt und in Flachbandleiter mit entsprechender Breite zerteilt. Beim Zerteilen wird ein Schneiden mit Messern, einem Laser oder mit einem Wasserstrahl bevorzugt. Ferner ist es möglich, das Zerteilen mittels Sägen oder Schweißen oder sonstiger spanhebender oder spanloser Verfahren durchzuführen. Auch kann das Aluminiumhalbzeug ein Aluminiumkabel oder eine Litze sein. Diese wird stranggepresst, so dass sich ein Flachleiter bildet.

Nachdem das Aluminiumblech in die einzelnen Flachbandleiter zerteilt worden ist, wird gemäß eines vorteilhaften Ausführungsbeispieles der zerteilte Flachbandleiter auf ein Coil aufgewickelt. Dieses Aufwickeln ist mit dem weichgeglühten Aluminium besonders einfach und beeinträchtigt nur unwesentlich die weitere Verarbeitbarkeit des Flachbandleiters.

Zum Aufbringen eines Isolators wird gemäß eines vorteilhaften Ausführungsbeispieles vorgeschlagen, dass der auf den Coil aufgewickelte Aluminiumleiter abgewickelt wird und mit einem Isolator beschichtet wird. Dies kann durch Extrudieren, Lackieren, Laminieren, Umspritzen oder sonstige Verfahren zur Isolation von Leitern geschehen.

Beim Extrudieren wird auch vorgeschlagen, dass der Flachbandleiter zunächst mittels Rollen über eine Führungsraupe an den Extruder herangeführt wird.

Zum Konfektionieren der isolierten Flachbandleiter wird gemäß eines vorteilhaften Ausführungsbeispieles vorgeschlagen, dass der Flachbandleiter nach dem Isolieren abgelängt wird. Auch ist es möglich, dass der Flachbandleiter nach dem Isolieren erneut aufgewicklet wird. Hierdurch wird ein Transport des Leiters nach dem Isolieren erleichtert. Nach dem Ablängen kann ein Kabelstrang gemäß eines weiteren vorteilhaften Ausführungsbeispieles durch Biegen des Flachbandleiters in alle Raumrichtungen gebildet werden. Das Biegen ist aufgrund der geringen Härte und der hohen Dehnung, die durch das Weichglühen erreicht wird, besonders einfach. Es lassen sich nahezu beliebige Formen von Kabelsträngen mit dem erfindungsgemäßen Flachbandleiter herstellen.

Um Abgriffpunkte für elektrische Verbraucher oder Messeinrichtungen entlang des Flachbandleiters zur Verfügung zu stellen, wird wird gegenständlich ein Anschlussbolzen mittels materialschlüssigen Fügens an dem Flachbandleiter aufgebracht werden. Hierzu wird vorgeschlagen, dass der Isolator mittels geeigneter Verfahren, wie beispielsweise Schneiden, Lasern, etc. aufgetrennt wird und an den abisolierten Stellen der Anschlussbolzen angebracht wird. Fügetechniken können bevorzugt Schweißen, insbesondere Rotationsreibschweißen, Multi-Orbital-Schweißen, torsionales Ultraschallschweißen oder Laserschweißen sein.

Ein weiterer Gegenstand der Erfindung ist die Verwendung eines weichgeglühten Aluminium-Flachbandes als Flachbandleiter in einem Kraftfahrzeug. Insbesondere die Verwendung eines nach einem zuvor beschriebenen Verfahren hergestellten Flachbandleiters bzw. eines Flachbandleiters mit den zuvor beschriebenen Eigenschaften wird vorgeschlagen.

Die Erfindung wird nachfolgend anhand einer Ausführungsbeispiele zeigenden Zeichnung näher erläutert. In der Zeichnung zeigen:
- Fig. 1 A-C: Querschnitte eines Flachbandleiters;
- Fig. 2: einen ersten Verfahrensschritt zur Herstellung von Flachbandleitern aus einem Aluminiumband;
- Fig. 3: einen zweiten Herstellungsschritt zum Extrudieren des Flachbandleiters;
- Fig. 4: einen Anschlussbolzen;
- Fig. 5: einen auf einem Flachbandleiter aufgeschweißten Anschlussbolzen;
- Fig. 6: einen stirnseitig aufgeschweißten Anschlussbolzen.

Figur 1A zeigt einen Querschnitt eines elektrischen Flachbandleiters 1 der aus einem Aluminiumleiter 2 und einer Isolierung 4 gebildet ist. Der Aluminiumleiter 2 ist hergestellt aus einem weichgeglühten Aluminiumband. Das Aluminium hat vorzugsweise einen Zustand von 0. Diese Eigenschaft verleiht dem Aluminium einen guten Leitwert und darüber hinaus gute Eigenschaften zur Aufnahme von Schwingungen bei Fahrzeugcrashs und zum Biegen des Flachbandleiters bei der Konfektionierung von Kabelsträngen. Ein Leitwert von 34 bis 36 m/Ohm mm² ist hierbei bevorzugt. Das Aluminium ist ferner derart bearbeitet, dass es eine Zugfestigkeit von 60 bis 80 N/mm², besonders bevorzugt 75 N/mm² aufweist. Ferner ist die Dehnung bevorzugt über 30%, besonders bevorzugt 35%, wodurch sich eine gute Verarbeitbarkeit ergibt. Der Aluminiumkern 2 hat vorzugsweise einen Querschnitt von 80mm². Die Höhe H ist vorzugsweise 4 mm und die Breite B ist vorzugsweise 20 mm. Auch bevorzugt ist ein Verhältnis von 1:5 zwischen Höhe und Breite.

Das Isolatormaterial 4 ist vorzugsweise ein Polyethylen oder ein sonstiges, herkömmliches Isolatormaterial, Beispielsweise PVC, PUR, Laminat oder Lack. Dieses Isolatormaterial 4 kann beispielsweise mittels Extrudieren, vorzugsweise mittels Schlauchextrudieren, auf den Aluminiumleiter 2 aufgebracht werden. Andere Isolationsverfahren sind ebenfalls möglich. Der erfindungsgemäße Aluminiumleiter 2 weist keine Verwindungen auf, wodurch sich eine gute Verarbeitbarkeit ergibt. Ferner liegt die Dehnung durch das Weichglühen des Aluminiumleiters 2 über einem Dehnungswert von 25%.

Figur 1B zeigt einen Querschnitt eines Flachbandleiters 1 mit zwei Aluminiumleitern 2. Die Aluminiumleiter 2 haben ein U-Profil und ein rechteckiges Profil.

Figur 1C zeigt einen weiteren Querschnitt eines Flachbandleiters 1. In einem U-Profil eines ersten Aluminiumleiters 2 sind zwei geschichtete rechteckige Aluminiumleiter 2 angeordnet.

Figur 2 zeigt einen ersten Herstellungsschritt bei der Herstellung eines erfindungsgemäßen Flachbandleiters 1. Gezeigt ist ein auf ein Coil 6 aufgewickeltes Aluminiumblech 8. Dieses Aluminiumblech 8 hat vorzugsweise eine Stärke von 2 bis 10 mm, besonders bevorzugt 4 mm. Das Aluminiumblech 8 ist werkseitig weichgeglüht, so dass sich die oben erwähnten Eigenschaften ergeben. Das von dem Coil 6 abgewickelte Aluminiumblech 8 hat vorzugsweise eine Breite von 2 m. Das Aluminiumblech 8 wird einer Zerteilvorrichtung 10 zugeführt. In der Zerteilvorrichtung 10 wird das Aluminiumblech 8 in die Aluminiumleiter 2 zerteilt. Hierbei kann das Zerteilen mittels Messern erfolgen. Auch ist es möglich, das Aluminiumblech 8 durch Lasern oder durch Wasserstrahlschneiden oder Sägen zu zerteilen. Alle weiteren spanlosen oder spanhebenden Trennverfahren sind ebenfalls möglich. Die Aluminiumleiter 2 werden jeweils auf Haspeln 12 aufgehaspelt. Durch die hohe Dehnbarkeit ist dieses Aufhaspeln ohne weiteres möglich. Das Abhaspeln von den Haspeln 12 ist dann ebenfalls problemlos möglich. Die einzelnen Haspeln 12 können leicht transportiert werden und ermöglichen eine einfache Handhabung im Herstellungsverfahren.

Figur 3 zeigt das Extrudieren der einzelnen Aluminiumleiter 2 in einen kompakten Flachbandleiter 1. Bei geschichteten Flachbandleitern 1, wie in FIG. 1B und 1C gezeigt, kann jeder einzelne Aluminiumleiter 2 zunächst isoliert werden und dann mit den anderen zu einem einzigen Flachbandleiter 2 gefügt werden. Hierbei wird der Aluminiumleiter 2 von der Haspel 12 abgehaspelt, über zumindest eine Raupe 14 dem Extruder 16 zugeführt. Auch ist es möglich, mehrere Aluminiumleiter 2 dem Extruder 16 zuzuführen und in einem Schritt zu einem isolierten Flachbandleiter 1 zu fügen.

Nach dem Extrudieren wird der Flachbandleiter 1 erneut auf eine Haspel 18 aufgecoilt Mittels der Raupe 14 werden durch das Haspeln verursachte Biegungen in dem Aluminiumleiter 2 ausgeglichen, und eine gleichmäßige Zuführung zum Extruder 16 wird ermöglicht. Im Extruder 16 wird durch geeignete Führungen der Aluminiumleiter 2 an den Extrudierkopf herangeführt.

Aufgrund des weichen Materials sind geeignete Führungsmittel notwendig. In dem Extruder 16 kann ein Isolatormaterial auf den Aluminiumleiter 2 aufextrudiert werden. Der Flachbandleiter 1 wird nach dem Extrudieren entweder auf eine weitere Haspel 18 aufgehaspelt oder direkt konfektioniert. Das Konfektionieren kann mittels Ablängen, Biegen, Kontaktieren oder sonstiger Verarbeitungsschritte erfolgen.

Von der Haspel 18 kann der Flachbandleiter 1 erneut abgehaspelt und konfektioniert werden. Hierbei kann es zunächst in die gewünschte Länge geschnitten und danach mit geeigneten Biegevorrichtungen in einen Kabelstrang gebogen werden. Durch das weiche Aluminium ist das Verbiegen mit relativ geringem Aufwand verbunden.

Figur 4 zeigt einen Anschlussbolzen 20 als Flachleiterstützpunkt. Der Bolzen 20 ist vorzugsweise aus Messing, Stahl, Kupfer oder sonstigen leitfähigen Materialien hergestellt. Der Anschlussbolzen 20 hat an seinem Ende eine kantige Ausformung 24, bevorzugt vierkantig. Die Ausformung 24 kann als Werkzeugstützpunkt verwendet werden, insbesondere als Halt eines Reibschweißwerkzeugs.

Figur 5 zeigt einen Anschlussbolzen 20, der auf einen Flachbandleiter 1 aufgebracht ist. Hierbei ist der Anschlussbolzen 20 mittels eines Schweiß- oder Lötverfahrens auf den Flachbandleiter 1 aufgeschweißt. Die Eindringtiefe des Anschlussbolzens 20 in den Flachbandleiter 1 beim Kontaktieren ist bevorzugt maximal 1 mm. Die mehrkantige Ausformung 24 kann nach dem Schweißen oder Löten als Halteelement für eine nachfolgende Umspritzung oder Verguss dienen. Die Anordnung des Anschlussbolzens 20 auf den Flachbandleiter 1 kann an einer beliebigen Stelle erfolgen und ist nicht notwendigerweise nur am Ende des Flachbandleiters 1. Auch ein Mittenabgriff, insbesondere in Form eines Fremdstartstützpunktes, ist möglich.

Beim Einsatz von dünnem Blechen oder Bändern kann es problematisch sein, den Anschlussbolzen auf die Stirnfläche aufzuschweißen. Es wir einerseits vorgeschlagen, die Stirnfläche durch Stanzen derart umzuformen, dass die Stirnfläche eine vergrößerte Auflagefläche hat. So kann beispielsweise die Stirnfläche mit Hilfe eines Stößels gestaucht werden. Die Stirnfläche kann dann rund oder eckig an eine Form angepasst werden. Auch ist es möglich, die Stirnfläche mit Hilfe einer Hülse einzufassen um dadurch eine vergrößerte Auflagefläche für den Anschlussbolzen zur Verfügung zu stellen.

Ferner ist ein Anschluss des Anschlussbolzens im Bereich der Stirnfläche gemäß Fig. 6 möglich. Der Flachbandleiter 1 wird hierzu im Bereich der Stirnfläche verbogen. Jegliche Winkellage ist dabei möglich. Die Biegung ist vorliegend derart, dass die breite Fläche des Flachbandleiters 1 im Bereich der Stirnfläche im Wesentlichen senkrecht zum Verlauf des Flachbandleiters 1 im davor liegenden Bereich ist.

Auf die breite Fläche kann dann der Ring 22 des Anschlussbolzens 20 aufgeschweißt oder gelötet werden.

## Patentansprüche

1. Elektrischer Flachbandleiter für Kraftfahrzeuge umfassend wenigstens einen Aluminiumleiter (2) aus Aluminium und mit profiliertem, rechteckigem Querschnitt,
**dadurch gekennzeichnet,**
**dass** der Aluminiumleiter (2) aus einem weichgeglühten Aluminiumband gebildet ist, und
- **dass** zumindest ein Anschlussbolzen auf der Oberfläche des Flachbandleiters als elektrischer Kontaktpunkt aufgebracht ist.

2. Elektrischer Flachbandleiter nach Anspruch 1, **dadurch gekennzeichnet, dass** der Flachbandleiter aus einem von einem Coil abgewickelten Aluminiumband zerteilt in Einzelleiter hergestellt ist, oder dass der Flachbandleiter mittels Strangpressen aus dem Aluminiumband gebildet ist.

3. Elektrischer Flachbandleiter nach einem der Ansprüche 1 bis 2, **dadurch gekennzeichnet, dass** der Flachbandleiter zumindest teilweise aus Al99,5% oder Legierungen davon gebildet ist.

4. Elektrischer Flachbandleiter nach einem der Ansprüche 1 bis 3, **dadurch gekennzeichnet, dass** der Flachbandleiter einen Herstellungszustand die mechanischen Eigenschaften betreffend von 0 hat.

5. Elektrischer Flachbandleiter nach einem der Ansprüche 1 bis 4, **dadurch gekennzeichnet, dass** der Flachbandleiter eine Dehnung von zumindest 30% ermöglicht, und/oder dass der Flachbandleiter eine Zugfestigkeit von in etwa 60-80 N/mm^2 +/- 50% hat, und/oder dass der Flachbandleiter einen Leitfähigkeit von in etwa 30-37 m/(Ohm*mm^2) hat.

6. Elektrischer Flachbandleiter nach einem der Ansprüche 1 bis 5, **dadurch gekennzeichnet, dass** der Anschlussbolzen zumindest teilweise aus Messing, Kupfer oder Legierungen davon oder Stahl gebildet ist.

7. Elektrischer Flachbandleiter nach einem der Ansprüche 1 bis 6, **dadurch gekennzeichnet, dass** der Anschlussbolzen materialschlüssig mit dem Flachbandleiter kontaktiert ist, und/oder dass zumindest ein Anschlussbolzen zwischen den Enden des Flachbandleiters angeordnet ist.

8. Verfahren zur Herstellung eines elektrischen Flachbandleiters für Kraftfahrzeuge
- bei dem zumindest ein weichgeglühtes Aluminiumhalbzeug bereit gestellt wird, und
- bei dem aus dem bereitgestellten Aluminiumhalbzeug ein Flachbandleiter mit einem rechteckigen, profilierten Querschnitt gebildet wird,
wobei ein Anschlussbolzen mittels materialschlüssigem Fügen an dem Flachbandleiter aufgebracht wird.

9. Verfahren nach Anspruch 8, **dadurch gekennzeichnet, dass** der Flachbandleiter durch Zerteilen des Aluminiumhalbzeugs gebildet wird und dass nach dem Zerteilen der Flachbandleiter auf ein Coil aufgewickelt wird, oder dass der Flachbandleiter durch Strangpressen des Aluminiumhalbzeugs gebildet wird und dass nach dem Strangpressen der Flachbandleiter auf ein Coil aufgewickelt wird.

10. Verfahren nach Anspruch 9, **dadurch gekennzeichnet, dass** der Flachbandleiter von dem Coil abgewickelt wird und mit einem Isolator beschichtet wird.

11. Verfahren nach Anspruch 10, **dadurch gekennzeichnet, dass** der Flachbandleiter vor oder nach dem Isolieren abgelängt wird.

12. Verfahren nach Anspruch 11, **dadurch gekennzeichnet, dass** der Flachbandleiter nach dem Ablängen gebogen wird derart, dass ein Kabelstrang für ein Kraftfahrzeug gebildet wird.

13. Verwendung eines weichgeglühten Aluminium-Flachbandes, insbesondere hergestellt nach einem Verfahren nach einem der Ansprüche 8 bis 12, als Flachbandleiter, insbesondere nach einem der Ansprüche 1 bis 7, in einem Kraftfahrzeug.

## Claims

1. Electrical flat strip conductor for motor vehicles comprising at least one aluminium conductor (2) of aluminium and of profiled rectangular cross-section **characterised in that**
- the aluminium conductor (2) is made from a soft-annealed aluminium strip and at least one connection bolt is applied on the surface at the flat strip conductor as electrical tapping.

2. Electrical flat strip conductor according to Claim 1, **characterised in that** the aluminium conductor (2) is produced from aluminium strip which is unwound from a coil (6) and divided into single conductors, or that the flat strip conductor is produced by extrusion from the aluminium strip.

3. Electrical flat strip conductor according to claim 1 or 2, **characterised in that** the flat strip conductor is made at least partially from AL 99,5% or alloys thereof.

4. Electrical flat strip conductor according to Claim 1 or 3, **characterised in that**, with regard to its mechanical properties, the aluminium conductor (2) is in an as-produced state of 0.

5. Electrical flat strip conductor according to any one of Claims 1 to 4,
**characterised in that** the aluminium conductor (2) has a tensile strength of approximately 60 to 80 N/mm² +/- 50%, and/or that the flat strip conductor has a conductivity of approximately 30 to 37 m/(ohm*mm²).

6. Electrical flat strip conductor according to Claim 5, **characterised in that** the connecting bolt (20) is at least partly formed from brass, copper or alloys thereof, or steel.

7. Electrical flat strip conductor according to Claims 1 or 6, **charaerised** in that the connecting bolt (20) is connected to the flat strip conductor by material connection, and/or that at least one connecting bolt (20) is arranged between the ends of the flat strip conductor (1).

8. Method of producing an electrical flat strip conductor (1) for motor vehicles, in which at least one soft-annealed aluminium semi-finished product is provided, in which a flat strip conductor (2) with rectangular profiled cross section is formed from the provided, wherein a connection bolt is applied to the surface of the flat strip conductor by material bonding.

9. Method according to Claim 8, **characterised in that** the flat strop conductor is formed by dividing the aluminium semi-finished product and is wound into a coil (12) after the dividing, or that the flat strip conductor is formed by extrusion of the aluminium semi-finished product and **in that** the flat strip conductor is wound into a coil after the extrusion.

10. Method according to claim 9, **characterized in that** the flat strip conductor is unwound from the coil and coated with an isolator.

11. Method according to Claim 10, **characterised in that**, before or after being insulated, the flat strip conductor (1) is cut to length.

12. Method according to Claim 11, **characterised in that**, after the cutting to length, the flat strip conductor (1) is bent in such a way that a cable loom is formed for a motor vehicle.

13. Use of soft annealed flat strip conductor, in particular made according to a method according to any one of Claims 8 to 12 as a flat strip conductor, in particular or according to any one of claims 1 to 7, in a motor vehicle.

## Revendications

1. Câble électrique plat pour véhicules automobiles comprenant au moins un conducteur en aluminium (2) qui est doté d'une section rectangulaire, transversale, profilée,
**caractérisé en ce que** le conducteur en aluminium (2) est formé à partir d'un ruban d'aluminium adouci par recuit, et, comme point de contact électrique, au moins une borne de raccordement (20) est installée sur la surface du câble plat (1).

2. Câble électrique plat selon la revendication 1,
**caractérisé en ce que** le conducteur en aluminium (2) est fabriqué à partir d'un ruban d'aluminium qui est déroulé d'une bobine (6) et est divisé en conducteurs individuels, ou le conducteur plat est réalisé par extrusion du ruban d'aluminium.

3. Câble électrique plat selon revendication 1 ou 2,
**caractérisé en ce que**
le conducteur plat consiste en 99,5 % d'aluminium ou en aluminium pur ou en alliages de celui-ci.

4. Câble électrique plat selon revendication 1 ou 3,
**caractérisé en ce que** le conducteur en aluminium (2) présente un état 0 en ce qui concerne les propriétés mécaniques.

5. Câble électrique plat selon l'une des revendications 1 à 4,
**caractérisé en ce que**
le conducteur en aluminium (2) est doté d'une résistance à la traction d'environ 60 à 80 N/mm^2 +/- 50 % et / ou que le câble électrique plat est doté d'une conductibilité d'environ 30 à 37 m / (Ohm*mm^2).

6. Câble électrique plat selon la revendication 5, **caractérisé en ce que**
la borne de raccordement (20) est réalisée, au moins partiellement, en laiton, en cuivre ou en alliages de ceux-ci, ou en acier.

7. Câble électrique plat selon l'une des revendications 1 à 6,
**caractérisé en ce que**
la borne de raccordement (20) est en contact avec le conducteur plat par fusion de matière et / ou au moins une borne de raccordement (20) est disposée entre les extrémités du conducteur plat (1).

8. Procédé de fabrication d'un câble électrique plat (1) pour véhicules automobiles
- dans lequel au moins un semi-produit en aluminium adouci au recuit est mis à disposition, et
- dans lequel, à partir du semi-produit d'aluminium, un conducteur plat, à section transversale profilée, rectangulaire, est formé,
sachant qu'un boulon de raccordement est adjoint au conducteur plat au moyen d'un jointoiement par fusion de matière.

9. Procédé selon la revendication 8,
**caractérisé en ce que**
le conducteur plat est formé par division du semi-produit d' aluminium et q u e ledit conducteur plat est enroulé sur une bobine, après la division, ou q u e ledit conducteur plat est réalisé par extrusion du semi-produit d'aluminium, et q u e le conducteur plat est enroulé sur une bobine après l'extrusion.

10. Procédé selon la revendication 9,
**caractérisée en ce que**
le conducteur plat est déroulé de la bobine et est revêtu avec un isolateur.

11. Procédé selon la revendication 10,
**caractérisée en ce que**
le câble plat (1) est mis à la longueur voulue avant ou après l'isolation.

12. Procédé selon la revendication 11,
**caractérisée en ce que**
le câble plat (1) est courbé, après la mise à la longueur voulue, de sorte à former un faisceau de câble pour un véhicule automobile.

13. Utilisation dans un véhicule automobile d'un ruban plat d'aluminium adouci par recuit, réalisé de préférence d'après un procédé selon l'une des revendications 8 à 12, en tant que câble plat, en particulier selon l'une des revendications 1 à 7.
